# EUROPÄISCHE PATENTSCHRIFT

(11) **EP 3 199 862 B1**
(45) Veröffentlichungstag und Bekanntmachung des Hinweises auf die Patenterteilung: **16.05.2018**
(21) Anmeldenummer: 16199503.0
(22) Anmeldetag: 18.11.2016
(51) Int. Cl.: F21S 2/00, F21V 23/06, H05B 33/08

(54) **BELEUCHTUNGSMODULSYSTEM SOWIE DARAUS AUFGEBAUTE LEUCHTE**
ILLUMINATION MODULE SYSTEM AND LIGHT MADE UP OF SAME
SYSTÈME DE MODULE D'ÉCLAIRAGE ET ÉCLAIRAGE AINSI CONSTITUÉ

(30) Priorität: 26.01.2016 DE 102016101306
(43) Veröffentlichungstag der Anmeldung: 02.08.2017
(73) Patentinhaber: Insta GmbH, 58509 Lüdenscheid (DE)
(72) Erfinder: Grosch, Volker, 45549 Sprockhövel (DE)

(56) Entgegenhaltungen:
- EP-A2- 2 453 717
- WO-A1-2012/086790
- DE-U1-202011 050 974
- DE-U1-202014 100 627

## Beschreibung

Die Erfindung betrifft ein Beleuchtungsmodulsystem sowie eine aus einzelnen Modulen des Beleuchtungsmodulsystems aufgebaute Leuchte.

Leuchten, die mit energiesparenden Leuchtmitteln ausgestattet sind, benötigen für den Betrieb des Leuchtmittels ein Betriebsmodul, welches auch als Vorschaltgerät angesprochen werden kann. Das Betriebsmodul ist netzspannungsgespeist und versorgt das Leuchtmittel mit der für den Betrieb notwendigen Energie. Auch die Ansteuerung des Leuchtmittels erfolgt über das Betriebsmodul, so etwa ein Dimmen. In aller Regel verfügt ein solches Betriebsmodul zudem über eine Bus-Schnittstelle, damit dieses an einen Installationsbus angeschlossen werden kann. Wird ein Betriebsmodul über einen Installationsbus betrieben, kann dieses mit dem jeweils verwendeten Protokoll, beispielsweise gemäß der DALI-Norm angesteuert werden. In zunehmendem Maße werden LEDs als energiesparende Leuchtmittel eingesetzt. Von dem Betriebsmodul werden diese mit Gleichstrom gespeist. Da typischerweise als Lichtquellen mehrere LEDs in einem solchen Leuchtmittel eingesetzt werden, wird im Rahmen dieser Ausführung das Leuchtmittel als Leuchtmittelmodul angesprochen. Zum Anschließen des Leuchtmittelmoduls an das Betriebsmodul verfügt das Betriebsmodul über einen Modul-Steckverbinder und das Leuchtmittelmodul über einen komplementären Gegensteckverbinder.

DE 20 2011 050 974 U1 offenbart eine LED-Leuchtröhre, die als Austauschröhre für eine herkömmliche Leuchtstoffröhre eingesetzt werden kann. Es wird hervorgehoben, dass für eine sichere und langfristige Nutzung der Röhre die einzelnen LEDs mindestens zu acht in Reihe geschaltet werden sollen, um beim Durchbrennen einer LED den Spannungsabfall an den verbleibenden LEDs prozentual möglichst gering zu halten. Ferner wird in Bezug auf das Problem der Verpolung beim Einbau in eine herkömmliche Leuchtstoffröhrenfassung, bestehend aus zwei mechanisch unkodierten Pins, ein Gleichrichter in die LED-Leuchtröhre zwischen der Kontaktierungsstelle und den LEDs geschaltet, um hierdurch zu gewährleisten, dass unabhängig von der elektrischen Kontaktierung die Leuchtröhre leuchtet. Ein Einsatz unterschiedlicher Leuchtmittelmodule ist beim Gegenstand dieses Standes der Technik nicht vorgesehen.

WO 2012/086790 A1 beschreibt ein Leuchtmodul, das an eine Wechselspannung angeschlossen ist. Dieses Leuchtmodul umfasst zwei unterschiedliche Arten an LEDs, wobei der Unterschied in der Farbe liegt. Die beiden LED-Arten sind dabei gegensinnig verschaltet. Somit können unterschiedliche Farbgebungen durch ein Mischen erzeugt werden. Die Mischung erfolgt dabei durch einen Polungswechsel der Wechselspannung. Ferner offenbart dieses Dokument eine Schutzschaltung, begründet in der anliegenden Wechselspannung die mit Hilfe von Zener-Dioden ausgeführt ist.

Um unterschiedlichen Anforderungen zu genügen, werden unterschiedlich arbeitende Betriebsgeräte eingesetzt, insbesondere dann, wenn die Leuchtmittelmodule mehrkanalig ausgelegt sind. Ein solches Leuchtmittelmodul kann als so genanntes *Tunable White*-Modul ausgelegt sein. Das Leuchtmittelmodul ist dann zweikanalig ausgelegt und verfügt in seinen beiden Kanälen über LEDs unterschiedlicher Farbtemperatur. Durch entsprechende Ansteuerung der LEDs des einen Kanals und derjenigen des anderen Kanals kann die gewünschte Farbtemperatur, mit der das Leuchtmittelmodul leuchten soll, durch Mischen eines Farbanteils des einen Kanals mit demjenigen des zweiten Kanals eingestellt werden. Zur Ansteuerung der beiden Kanäle eines solchen Leuchtmittelmoduls kann ein Betriebsmodul vorgesehen sein, welches jeweils einen Treiber für jeden Kanal aufweist. Diese Treiber sind unabhängig voneinander ansteuerbar. Gemäß einer anderen Ausgestaltung werden zweikanalige Leuchtmittelmodule mit einem nach einem Standard arbeitenden gemeinsamen Betriebsmodul angesteuert. Dieses kann etwa mit der DALI-Norm IEC 62386-209: 2011-06 (Teil 209: Farb-/Farbtemperaturansteuerung (Gerätetyp 8)) vorgenommen werden. Während bei der ersten Variante mit einem Einsatz von zwei unabhängigen Treibern die beiden Kanäle unabhängig voneinander und die Leuchte bei maximaler Leistung in jedem Kanal mit 100% angesteuert werden kann, erfolgt eine Ansteuerung der einzelnen Kanäle bei einem Betriebsmodul, welches nach der vorgenannten Spezifikation arbeitet, in Abhängigkeit von der Ansteuerung des jeweils anderen Kanals, wodurch der maximale Lichtstrom, der durch die Summe der beiden Kanäle abgegeben wird, begrenzt wird.

Um zu vermeiden, dass ein auf den Betrieb mit einem bestimmten Betriebsmodul ausgelegtes Leuchtmittelmodul versehentlich nicht an ein anderes Betriebsmodul angeschlossen wird, sind die unterschiedlichen Betriebsmodule mit mechanisch unterschiedlich konzipierten Steckverbindern zum Anschließen eines Leuchtenmoduls ausgerüstet. Schließlich kann es bei einem Falschanschluss vorkommen, dass das Leuchtmittel beschädigt oder sogar zerstört wird. Dieses kann mit einer übermäßigen Erwärmung einhergehen, so dass durch einen unbemerkten Falschanschluss eine Gefahr für Leib und Leben nicht ausgeschlossen werden kann. Das Ausrüsten der Betriebsgeräte und dementsprechend der daran anzuschließenden Leuchtmittelmodule mit unterschiedlichen Steckverbindern jedoch wird als aufwändig angesehen, da dies nicht nur in der Verschaltung der Module zu berücksichtigen ist, sondern auch da ein und dieselben Leuchtmittelmodule mit unterschiedlichen Steckverbindern ausgerüstet werden müssen.

Ausgehend von diesem diskutierten Stand der Technik liegt der Erfindung daher die Aufgabe zugrunde, ein Beleuchtungsmodulsystem sowie eine aus einzelnen Modulen dieses Beleuchtungsmodulsystems zusammengesetzte Leuchte vorzuschlagen, bei der vorbeschriebene Nachteil vermieden ist, wobei jedoch zugleich sichergestellt ist, dass ein Betrieb eines Leuchtmittelmoduls, wenn nicht an das bestimmungsgemäße Betriebsmodul angeschlossen und von diesem angesteuert, keine gefährlichen Betriebszustände eintreten.

Gelöst wird diese Aufgabe erfindungsgemäß durch ein Beleuchtungsmodulsystem mit zumindest zwei unterschiedlich arbeitenden Betriebsmodulen, wobei jedes Betriebsmodul zum Ansteuern eines unterschiedlich ausgelegten Leuchtmittelmoduls dient, und mit zumindest zwei unterschiedlich anzusteuernden, mit Gleichstrom zu betreibenden Leuchtmittelmodulen, welche unterschiedlich arbeitenden Betriebsmodule mit mechanisch gleichen, jedoch elektrisch unterschiedlich gepolten Steckverbindern zum Anschließen eines damit anzusteuernden Leuchtmittelmoduls ausgestattet sind und welche Leuchtmittelmodule mit mit den Steckverbindern der Betriebsmodule mechanisch in Eingriff stellbaren, komplementären Steckverbindern ausgerüstet sind, wobei die Polung der elektrischen Kontakte des eingangsseitigen Steckverbinders jedes Leuchtmittelmoduls zum Anschließen desselben an ein Betriebsmodul entsprechend der Polung desjenigen Betriebsmoduls vorgesehen ist, mit dem dieses Leuchtmittelmodul anzusteuern ist, und wobei jedes Leuchtmittelmodul mit einer Schutzschaltung zum Verhindern einer Beschädigung oder Zerstörung desselben bei einem falschpoligen Anschluss ausgerüstet ist.

Bei diesem Beleuchtungsmodulsystem sind alle Module bezüglich ihrer Verbindungsmechanik mit ein und demselben Steckverbinder ausgerüstet, wobei jeweils zwei miteinander zu verbindende Module jeweils komplementäre Steckverbinder (Stecker oder Buchse) tragen. Somit kann bei diesem Beleuchtungsmodulsystem an jedes Betriebsmodul, und zwar unabhängig von seiner Arbeitsweise jedes Leuchtmittelmodul durch Ineingriffstellen der entsprechenden komplementären Steckverbinder angeschlossen werden. Zur Codierung der miteinander zusammenwirkenden Module - Betriebsmodul und Leuchtmittelmodul - wird bei diesem Beleuchtungsmodulsystem auf eine unterschiedliche elektrische Polung der Kontakte des Steckverbinders abgestellt. Dies bedeutet, dass mechanisch zwar ein mit einem Betriebsmodul nicht bestimmungsgemäß betreibendes Leuchtmittelmodul an dieses angeschlossen werden kann, die elektrische Kontaktierung zwischen dem Betriebsmodul und dem Leuchtmittelmodul in Bezug auf die Zuordnung der elektrischen Kontakte nicht bestimmungsgemäß ist.

Gemäß einer Ausgestaltung der Erfindung wird ein Gleichstrombetrieb der Leuchtmittelmodule genutzt, um eine solche Codierung zu erreichen. Während bei dem einen Betriebsmodul ein erster elektrischer Ausgangskontakt den Plus-Pol und der andere elektrische Ausgangskontakt den Minus-Pol darstellt und die zum Betreiben mit diesem Betriebsgerät vorgesehenen Leuchtmittelmodule bezüglich der elektrischen Kontakte in ihrem Steckverbinder zum Anschließen derselben an das Betriebsgerät gleichermaßen gepolt sind, ist die Polung bei einem anders arbeitenden Betriebsgerät in den Ausgangskontakten desselben umgekehrt. Dementsprechend sind auch die Eingangskontakte in den Steckverbindern der mit diesem Betriebsgerät zu betreibenden Leuchtmittelmodule gepolt. Um eine Beschädigung oder Zerstörung eines Leuchtmittelmoduls bei einem Fehlanschluss - also: Einem Anschluss eines Leuchtmittelmoduls an ein zum Betreiben dieses Leuchtmittelmoduls nicht vorgesehenes Betriebsgerät - zu vermeiden, ist jedes Leuchtmittelmodul mit einer Schutzschaltung ausgerüstet. Eine solche Schutzschaltung bewirkt, dass Beschädigungen oder gar eine Zerstörung des Leuchtmittelmoduls bzw. seiner Lichtquellen nicht eintritt, wenn dieses Leuchtmittelmodul falschpolig am Betriebsgerät angeschlossen ist und von diesem angesteuert wird. Es versteht sich, dass bei mehrkanaligen Leuchtmittelmodulen jeder Kanal eine solche Schutzschaltung aufweist. Durch eine solche Schutzschaltung wird ein By-Pass zu den Lichtquellen dieses Kanals gebildet, um den in diesen Kanal eingebrachten Strom möglichst verlustfrei an den Lichtquellen vorbeizuführen. Handelt es sich bei den Leuchtmittelmodulen um solche, die LEDs als Lichtquellen aufweisen, kann eine solche Schutzschaltung in einfacher und kostengünstiger Art und Weise durch eine Freilaufdiode realisiert sein. Für andere Lichtquellen wird man typischerweise andere, an die jeweiligen Lichtquellen angepasste Schutzschaltungen vorsehen.

In einer bevorzugten Ausgestaltung ist vorgesehen, dass bei einem Anschluss eines Leuchtmittelmoduls an ein nicht hierfür vorgesehenes Betriebsmodul - also: Beispielsweise bei einem falschpoligen Anschluss desselben - vorgesehen, dass bei einer Ansteuerung diese Leuchtmittelmoduls durch das Betriebsgerät das Leuchtmittelmodul ein Falschpolungssignal ausgibt. Typischerweise handelt es sich hierbei um ein optisches Signal. In einer besonders einfach zu realisierenden Ausgestaltung ist ein Nicht-Leuchten des Leuchtmittelmoduls bei einer Ansteuerung durch das nicht bestimmungsgemäße Betriebsgerät das Falschpolungssignal. Es können durchaus auch andere optische Falschpolungssignal von einem solchen Leuchtmittelmodul bei einem nicht bestimmungsgemäßen Anschluss bereitgestellt werden, wie beispielsweise das Aufleuchten einer farblich anderen einzelnen LED, etwa roter Farbe, ein Blinken der Lichtquellen. Denkbar ist auch, dass ein solches Leuchtmittelmodul ein akustisches Falschpolungssignal abgibt.

Von Besonderheit bei diesem Beleuchtungsmodulsystem ist, dass die aus dem Stand der Technik bereits bekannten, unterschiedlichen Betriebsgeräte nicht geändert werden müssen, sondern dass ausschließlich der Modul-Steckverbinder anzupassen ist. Vor allem ist ein Anschluss werkzeuglos möglich und aufgrund der Steckverbinder auch nachträglich ohne Weiteres änderbar. Daher eignet sich dieses Beleuchtungsmodulsystemkonzept vor allem auch zum Realisieren von Schienensystem-Leuchten und/oder -Lichtbändern. Für derartige Anwendungen ist es vorteilhaft, wenn jedes Leuchtmittelmodul neben einem eingangsseitigen Steckverbinder, zum Anschließen des Leuchtmittelmoduls an ein Betriebsgerät ebenfalls über einen ausgangsseitigen Steckverbinder verfügt, der dieselbe Polung seiner elektrischen Kontakte aufweist wie der ausgangsseitige Steckverbinder des Betriebsmoduls. Auf diese Weise können mehrere oder auch eine Vielzahl von Leuchtmittelmodulen hintereinander geschaltet werden. Dabei müssen die hintereinander geschalteten Leuchtmittelmodule nicht identisch sein. Einziges Erfordernis ist, dass diese ausgelegt sind, um von ein und demselben Betriebsgerätetyp angesteuert werden zu können. Insofern umfasst der im Rahmen dieser Ausführung benutzte Begriff des Anschließens eines Leuchtmittelmoduls an ein Betriebsgerät sowohl das unmittelbare Anschließen desselben an ein Betriebsgerät als auch das mittelbare Anschließen desselben an ein Betriebsgerät unter Zwischenschaltung einer oder mehrerer weiterer Leuchtmittelmodule oder auch anderer Module.

Wenn mehrere Leuchtmittelmodule hintereinander geschaltet werden sollen, besteht die Möglichkeit, diese räumlich voneinander getrennt anzuordnen und sodann zwischen zwei elektrisch hintereinander geschalteten Leuchtmittelmodulen ein Verlängerungsstück einzusetzen. Ein solches Verlängerungsstück trägt an seinen beiden Enden jeweils komplementäre Steckverbinder, wobei einer in den ausgangsseitigen Steckverbinder eines ersten Leuchtmittelmoduls und der andere Steckverbinder in den eingangsseitigen Steckverbinder des nachfolgenden Leuchtmittelmoduls passt. Die Polung wird zwischen dem eingangsseitigen Steckverbinder und dem ausgangsseitigen Steckverbinder in einem Kanal bei einem solchen Verlängerungsstück nicht geändert.

Bei einem zwei- oder auch mehrkanaligen Betriebsgerät ist es möglich, dass zwischen zwei Leuchtmittelmodulen ein Kanalwender eingeschaltet wird. Bei einem zweikanalig arbeitenden Betriebsgerät wird mit einem solchen Kanalwender der eingangsseitig erste Kanal ausgangsseitig auf den zweiten Kanal und der eingangsseitig zweite Kanal ausgangsseitig auf den ersten Kanal gelegt. Auf diese Weise können beispielsweise monochrome Leuchtmittelmodule, die nur in einem Kanal mit Lichtquellen ausgestattet sind, in dem Segment vor und hinter einem solchen Kanalwender unterschiedlich angesteuert werden.

Um einen Betrieb eines Leuchtmittelmoduls zu gewährleisten, wenn dieses einen ausgangsseitigen Steckverbinder zum Anschließen weiterer Leuchtmittelmodule aufweist, kann vorgesehen sein, den ausgangsseitigen Steckverbinder dergestalt auszulegen, dass ohne dass der komplementäre Steckverbinder eines nachfolgenden Leuchtmittelmoduls, eines Kanalwenders oder eines Verlängerungsstückes darin eingesteckt ist, der Plus- und der Minus-Pol miteinander kontaktiert sind. Beim Einstecken des komplementären Steckverbinders zum Anschließen eines nachfolgenden Leuchtmittelmoduls oder eines anderen Moduls wird dieser Kurzschluss unterbrochen und die einzelnen Leitungen an diejenigen des nachfolgenden Moduls angeschlossen. In einer anderen Ausgestaltung ist vorgesehen, dass in den ausgangsseitigen Steckverbinder des letzten Leuchtmittelmoduls ein Kurzschlussstecker eingesetzt wird, durch den sodann die beiden Pole jedes Kanals elektrisch zusammengeführt sind.

Zum Minimieren der Anzahl an möglichen Fehlanschlüssen von Leuchtmittelmodulen an für diese nicht vorgesehene Betriebsgeräte ist in einer zweckmäßigen Weiterbildung vorgesehen, dass Betriebsgeräte und zugehörige Leuchtmittelmodule zusätzlich eine gleiche Farbcodierung tragen. Eine solche Farbcodierung kann beispielsweise durch eine gleiche Einfärbung der miteinander in Eingriff zu stellenden Steckverbinder realisiert sein. Es versteht sich, dass eine solche Farbcodierung auch an anderer Stelle auf bzw. an dem Betriebsgerät sowie auf bzw. an dem Leuchtenmodul vorgenommen werden kann.

In einer Weiterbildung ist vorgesehen, dass zumindest eines der beiden Betriebsmodule ausgelegt ist, damit dieses in zwei unterschiedlichen Leistungsstufen arbeiten kann. Ein solches Betriebsmodul ist somit beispielsweise ausgelegt, um in der einen Leistungsstufe einen Betriebsstrom von 350 mA und in der anderen Betriebsstufe beispielsweise von 700 mA bereitzustellen. Eine Kodierung dieser beiden unterschiedlichen Betriebsstufen erfolgt über die Polung der elektrischen Kontakte des ausgangsseitigen Steckverbinders dieses Betriebsmoduls. In der einen Polungsvariante wird ein Betriebsstrom in der einen Leistungsstufe und in der umgekehrten Polungsvariante in der anderen Leistungsstufe bereitgestellt. Auf diese Weise können von Ihrer Leistung her unterschiedliche Leuchtmittelmodule mit einem solchen Betriebsgerät gesteuert werden. Aufgrund des vorbeschriebenen Verpolungsschutzes ist wirksam möglichen Beschädigungen bei einem falsch gepolten Anschluss entgegengewirkt.

Durchaus möglich ist auch eine Ausgestaltung eines Beleuchtungsmodulsystems, bei dem jedes Betriebsmodul ausgelegt ist, in zwei unterschiedlichen Leistungsstufen Betriebsstrom bereitstellen zu können.

Nachfolgend ist die Erfindung anhand eines Ausführungsbeispiels unter Bezugnahme auf die beigefügten Figuren beschrieben. Es zeigen:
- **Fig. 1:**: eine schematisierte Darstellung von Modulen, zugehörig zu einem Beleuchtungsmodulsystem,
- **Fig. 2:**: eine beispielhafte Zusammenstellung und Zusammenschaltung einzelner Module des Beleuchtungsmodulsystems zum Ausbilden einer Leuchte,
- **Fig. 3:**: eine Leuchte gemäß einer ersten Ausgestaltung, zusammengesetzt aus Modulen des Beleuchtungsmodulsystems der Figur 1,
- **Fig. 4:**: eine Leuchte gemäß einer weiteren Ausgestaltung, zusammengesetzt aus Modulen des Beleuchtungsmodulsystems der Figur 1,
- **Fig. 5:**: eine Leuchte gemäß noch einer weiteren Ausgestaltung zusammengesetzt aus Modulen des Beleuchtungsmodulsystems der Figur 1 und
- **Fig. 6:**: noch eine Leuchte, zusammengesetzt aus Modulen des Beleuchtungsmodulsystems der Figur 1.

Ein Beleuchtungsmodulsystem umfasst bei dem dargestellten Ausführungsbeispiel zwei unterschiedliche Betriebsmodule B₁, B₂. Die beiden beispielhaft dargestellten Betriebsmodule B₁, B₂ sind beide zweikanalig ausgelegt und beispielsweise vorgesehen zum Ansteuern von Leuchtmittelmodulen, deren Farbtemperatur eingestellt werden kann, bei welchen Leuchtmittelmodulen es sich um so genannte *Tunable White-*Leuchtmittelmodule handeln kann. Das Betriebsmodul B₁ umfasst zwei individuelle Treiber D₁, D₂, wobei jeder Treiber D₁, D₂ unabhängig von dem anderen Treiber D₂ bzw. D₁ für die Ansteuerung eines Kanals verantwortlich ist. Das Betriebsgerät B₁ verfügt über einen nicht näher dargestellten Netzanschluss sowie über eine DALI-Schnittstelle. Das Betriebsmodul B₁ verfügt ferner über einen Modul-Steckverbinder S₁, an den ein Leuchtmittelmodul angeschlossen werden kann. Das Betriebsmodul B₁ und ebenso das Betriebsmodul B₂ dienen zum Ansteuern von LED-Leuchtmittelmodulen, also solchen Leuchtmittelmodulen, die mit Gleichstrom betrieben werden. Bei dem Betriebsmodul B₁ sind die Ausgänge in den beiden Kanälen, wie aus Figur 1 ersichtlich elektrisch codiert.

Bei dem Betriebsmodul B₂ handelt es sich um ein solches, welches nach der DALI-Norm IEC 62386-209: 2011-06 (Teil 209: Farb-/Farbtemperaturansteuerung (Gerätetyp 8)) arbeitet. Dieses Betriebsmodul verfügt über einen einzigen Treiber D₃, über den beide Kanäle angesteuert werden. Ansonsten ist das Betriebsmodul B₂ ebenso aufgebaut wie das Betriebsmodul B₁ und verfügt über einen Netzanschluss und eine DALI-Schnittstelle. Zur elektrischen Codierung dieses Betriebsmoduls B₂ sind die beiden Leitungen jedes Kanals umgekehrt gepolt wie die Polung bei dem Betriebsgerät B₁. Der Steckverbinder S₂ des Betriebsmoduls B₂ ist mit Ausnahme der vorbeschriebenen Polung identisch mit dem Steckverbinder S₁ des Betriebsmoduls B₁. Dieses bedeutet, dass sämtliche Leuchtmittelmodule des Beleuchtungsmodulsystems sowohl an das Betriebsmodul B₁ als auch an das Betriebsmodul B₂ angeschlossen werden können.

Dem Beleuchtungsmodulsystem zugehörig sind drei unterschiedliche Leuchtmittelmodule L₁, L₂, L₃. Das Leuchtmittelmodul L₁ ist ausgelegt, um mit dem Betriebsmodul B₁ betrieben zu werden. Das Leuchtmittelmodul L₁ verfügt über eine Anzahl von LEDs in jedem Kanal. Diese sind in Reihe hintereinander geschaltet, wie dieses für LED-Leuchtmittel die Regel ist. Neben den LEDs umfasst das Leuchtmittelmodul L₁ für jeden Kanal eine Schutzschaltung 1, 1.1, die bei dem dargestellten Ausführungsbeispiel jeweils als Freilaufdiode ausgeführt ist. Die Freilaufdiode überbrückt die Anzahl der LEDs in jedem Kanal und ist gegensinnig zu der Durchlass- bzw. Sperrrichtung der LEDs geschaltet. Erreicht wird hierdurch, dass bei einem falschpoligen Anschluss des Leuchtmittelmoduls L₁ und bei Überschreiten der Sperrspannung der LEDs der Strom im Verpolungsfall durch die Freilaufdiode der Schutzschaltung 1 und/oder 1.1 und somit an dem LED-Array vorbeifließt. Auf diese Weise sind die LEDs sicher im Falle einer Falschpolung vor einer Zerstörung oder Beschädigung geschützt. Durch die Freilaufdiode wird der Strom verlustfrei an dem LED-Array jedes Kanals vorbeigeführt.

Das Leuchtmittelmodul L₁ verfügt über einen eingangsseitigen Steckverbinder S_{E}, dessen elektrische Kontakte genauso gepolt sind wie die elektrischen Kontakte in dem ausgangsseitigen Steckverbinder S₁ des Betriebsmoduls B₁. Neben dem eingangsseitigen Steckverbinder S_{E} verfügt das Leuchtmittelmodul L₁ zudem über einen ausgangsseitigen Steckverbinder S_{A}. Der ausgangsseitige Steckverbinder S_{A} ist genauso aufgebaut wie der Steckverbinder S₁ des Betriebsmoduls B₁, was auch die elektrische Polung umfasst. Es versteht sich, dass der eingangsseitige Steckverbinder S_{E} des Leuchtmittelmoduls L₁ komplementär zu den ausgangsseitigen Steckverbindern S₁, S_{A} aufgebaut ist. Typischerweise sind die Ausgangssteckverbinder S₁, S_{A} als Buchse und die eingangsseitigen Steckverbinder S_{E} als Stecker ausgeführt. Das LED-Array in jedem Kanal des Leuchtmittelmoduls L₁ ist zum Abgeben einer unterschiedlichen Farbtemperatur ausgelegt. Durch unterschiedliche Ansteuerung der Kanäle bzw. der darin verbauten LEDs, lässt sich somit die abgegebene Lichttemperatur einstellen. Bei dem dargestellten Ausführungsbeispiel handelt es sich bei dem Leuchtmittelmodul L₁ um ein *Tunable White*-Leuchtmittelmodul.

Neben dem Leuchtmittelmodul L₁ umfasst das Beleuchtungsmodulsystem ein Leuchtmittelmodul L₂, welches ausgelegt ist, um mit dem Betriebsmodul B₂ betrieben zu werden. Der unterschiedlichen Polung des ausgangsseitigen Steckverbinders S₂ des Betriebsmoduls B₂ entsprechend sind die LEDs in diesem Leuchtmittelmodul L₂ in umgekehrter Flussrichtung angeordnet. Gleiches gilt für die Freilaufdiode der jeweiligen Schutzschaltung 2, 2.1. Auch das Leuchtmittelmodul L₂ ist mit einem eingangsseitigen Steckverbinder S_{E} und einem ausgangsseitigen Steckverbinder S_{A} ausgestattet. Im Übrigen ist das Leuchtmittelmodul L₂ ebenso aufgebaut wie das Leuchtmittelmodul L₁.

Das Beleuchtungsmodulsystem umfasst bei dem dargestellten Ausführungsbeispiel ein weiteres Leuchtmittelmodul L₃. Dieses ist als monochromes Leuchtmittelmodul ausgelegt und umfasst daher ein LED-Array nur in einem Kanal. Demzufolge ist auch nur diesem Kanal eine Schutzschaltung zugehörig, wie dieses bereits in Bezug auf das Leuchtmittelmodul L₁ beschrieben ist. Der andere Kanal ist lediglich von dem eingangsseitigen Steckverbinder S_{E} zu dem ausgangsseitigen Steckverbinder S_{A} durchgeschaltet.

Die Polung der Kanäle der Betriebsgeräte B₁, B₂ sowie der Leuchtmittelmodule L₁, L₂, L₃ sind in Figur 1 kenntlich gemacht.

Neben den vorbeschriebenen Modulen B₁, B₂, L₁, L₂, L₃ verfügt das Beleuchtungsmodulsystem zudem über Kurzschlussstecker 3. Ein solcher Kurzschlussstecker 3 wird auf den ausgangsseitigen Steckverbinder S_{A} eines Leuchtmittelmoduls L₁ oder L₂ aufgesteckt, welches in einer möglichen Reihe von hintereinander geschalteten Leuchtmittelmodulen L₁ bzw. L₂ des jeweils letzten Leuchtmittelmoduls eingesteckt wird. Mit einem solchen Kurzschlussstecker 3 wird in jedem Kanal die Plus-Leitung mit der Minus-Leitung verbunden.

Des Weiteren verfügt das Beleuchtungsmodulsystem über Verlängerungsstücke 4. Die Verlängerungsstücke 4 tragen ebenfalls eingangsseitige Steckverbinder S_{E} und ausgangsseitige Steckverbinder S_{A}. Die Verlängerungsstücke 4 dienen zum Verbinden von zwei nicht unmittelbar aneinander angeschlossenen Leuchtmittelmodulen. Die Verlängerungsstücke 4 können unabhängig von dem für eine bestimmte Beleuchtungsstrecke vorgesehenen Betriebsmodul für beide Typen eingesetzt werden.

Auch ein Kanalwender 5 ist dem Beleuchtungsmodulsystem zugehörig. Der Kanalwender 5 verfügt über einen eingangsseitigen Steckverbinder S_{E} sowie einen ausgangsseitigen Steckverbinder S_{A}. Eingesetzt werden kann der Kanalwender 5 beispielsweise in eine Leuchtenstrecke, die mit dem Betriebsgerät B₁ betrieben wird. Durch den Kanalwender 5, der zwischen zwei Leuchtmittelmodulen L₁ eingeschaltet ist, erfolgt ein Wechsel des Kanals, nicht jedoch der Polung. Somit wird bei dem Kanalwender 5 der in dem eingangsseitigen Steckverbinder S_{E} empfangene erste Kanal auf den zweiten Kanal im ausgangsseitigen Steckverbinder S_{A} und der eingangsseitig zweite Kanal ausgangsseitig auf den ersten Kanal des ausgangsseitigen Steckverbinders S_{A} gelegt.

Mit diesen Modulen, von denen typischerweise von jedem Modul eine Mehrzahl oder auch eine Vielzahl zur Verfügung steht, können unterschiedliche Leuchten realisiert werden.

Figur 2 zeigt die Zusammenschaltung einzelner Module aus dem Beleuchtungsmodulsystem der Figur 1. Als Betriebsmodul wird bei diesem Beispiel das Betriebsmodul B₁ verwendet. Das Betriebsmodul B₁ dient zum Ansteuern der Leuchtmittelmodule L₁. Folglich ist an das Betriebsmodul B₁ ein Leuchtmittelmodul L₁ angeschlossen. Obwohl intendiert war, an das Leuchtmittelmodul L₁ ein weiteres Leuchtmittelmodul L₁ anzuschließen, ist an das Leuchtmittelmodul L₁ der Figur 2 ein Leuchtmittelmodul L₂ angeschlossen worden, und zwar durch Ineingriffstellen des eingangsseitigen Steckverbinders S_{E} des Leuchtmittelmoduls L₂ mit dem ausgangsseitigen Steckverbinder S_{A} des Leuchtmittelmoduls L₁. An das Leuchtmittelmodul L₂ ist als weiteres wiederum ein Leuchtmittelmodul L₁ angeschlossen. Komplettiert wird die auf diese Wiese gebildete Leuchtstrecke durch einen Kurzschlussstecker 3 am ausgangsseitigen Steckverbinder S_{A} des letzten Leuchtmittelmoduls L₁.

Wird das Betriebsmodul B₁ eingeschaltet, leuchtet das Leuchtmittelmodul L₂ nicht. Dieses ist bei dem dargestellten Ausführungsbeispiel ein Falschpolungssignal und signalisiert hierdurch einem Monteur, dass er versehentlich nicht ein Leuchtmittelmodul L₁, sondern ein Leuchtmittelmodul L₂ montiert und angeschlossen hat. Aufgrund der Schutzschaltung 2, 2.1 mit ihrer jeweiligen Freilaufdiode nimmt das Leuchtmittelmodul L₂ keinen Schaden. Aufgrund der Freilaufdiode ist der Stromfluss nicht unterbrochen, weshalb die beiden durch das Leuchtmittelmodul L₂ getrennten Leuchtmittelmodule L₁ bestimmungsgemäß leuchten. Das nicht bestimmungsgemäß eingebaute Leuchtmittelmodul L₂ kann ohne Weiteres durch ein Leuchtmittelmodul L₁ ausgetauscht werden oder es wird der Abstand der beiden Leuchtmittelmodule L₁ durch ein Verlängerungsstück 4 überbrückt. Eine solche Ausgestaltung ist in Figur 3 gezeigt.

Die beiden Kanäle in jedem Leuchtmittelmodul L₁, die jeweils als *Tunable White*-Leuchtmittelmodule ausgelegt sind, können durch das Betriebsmodul B₁ unabhängig durch die beiden Treiber D₁, D₂ angesteuert werden.

Neben einer Ausbildung einer Leuchtstrecke mit monochromen Leuchtmittelmodulen L₃, die durch einen Kanal des Betriebsmoduls B₁ angesteuert sind, besteht auch die Möglichkeit, zweikanalig ausgelegte Leuchtmittelmodule L₁ mit einkanalig arbeitenden Leuchtmittelmodulen L₃ zu kombinieren. Dieses ist beispielhaft in Figur 4 gezeigt, wobei die beiden Leuchtmittelmodule L₁, L₃ durch ein Verlängerungsstück 4 elektrisch miteinander verbunden sind.

Mit dem Betriebsmodul B₁ und den beiden unabhängig ansteuerbaren Treibern D₁, D₂ können die einkanaligen Leuchtmittelmodule L₃ auch mit beiden Kanälen und somit, wie in Figur 5 gezeigt wechselweise hintereinander geschaltet angesteuert werden. Zu diesem Zweck dient der Kanalwender 5, der in einem solchen Fall zwischen den beiden Leuchtmittelmodulen L₃ eingeschaltet ist. Der erste Kanal des Betriebsmoduls B₁, für den der Treiber D₁ verantwortlich ist, wird mittels des Kanalwenders 5 auf den zweiten Kanal am Eingang des zweiten Leuchtmittelmoduls L₃ gelegt. Dementsprechend wird der durch den Treiber D₂ gesteuerte zweite Kanal durch den Kanalwender auf den ersten Kanal in seinem ausgangsseitigen Steckverbinder S_{A} gelegt.

Es versteht sich, dass innerhalb einer Leuchtenstrecke auch mehrfach Kanalwender eingesetzt werden können. Auf diese Weise kann eine freie Zuordnung der Leuchtmittelmodule L₃ zu den beiden Kanälen vorgenommen werden.

Figur 6 zeigt eine weitere Leuchtenstrecke, wobei diesmal das Betriebsmodul B₂ zum Einsatz gelangt. Wird in die Leuchtenstrecke ein Leuchtmittelmodul L₁ eingeschaltet, kann dieses auf dieselbe Weise detektiert werden, wie dieses beim Einschalten des Leuchtmittelmoduls L₂ in die Leuchtenstrecke der Figur 1, betrieben mit dem Betriebsmodul B₁, dargelegt ist.

Figur 6 zeigt eine Leuchtenstrecke mit zwei Leuchtmittelmodulen L₂, angeschlossen an ein Betriebsmodul B₂. Am Ende der Leuchtenstrecke sitzt ein Kurzschlussstecker 3.

Die Erfindung ist anhand von Ausführungsbeispielen beschrieben worden. Ohne den Umfang der geltenden Ansprüche zu verlassen, ergeben sich für einen Fachmann zahlreiche weitere Ausgestaltungen, die Erfindung umsetzen zu können.

### Bezugszeichenliste

- 1, 1.1: Schutzschaltung
- 2,2.1: Schutzschaltung
- 3: Kurzschlussstecker
- 4: Verlängerungsstück
- 5: Kanalwender
- B₁, B₂: Betriebsmodul
- D₁, D₂, D₃: Treiber
- S₁, S₂: Steckverbinder
- S_{E}: eingangsseitiger Steckverbinder
- S_{A}: ausgangsseitiger Steckverbinder
- L₁, L₂, L₃: Leuchtmittelmodul

## Patentansprüche

1. Beleuchtungsmodulsystem mit zumindest zwei unterschiedlich arbeitenden Betriebsmodulen (B₁, B₂), wobei jedes Betriebsmodul (B₁, B₂) zum Ansteuern eines unterschiedlich ausgelegten Leuchtmittelmoduls (L₁, L₂, L₃) dient, und mit zumindest zwei unterschiedlich anzusteuernden, mit Gleichstrom zu betreibenden Leuchtmittelmodulen (L₁, L₂, L₃), welche unterschiedlich arbeitenden Betriebsmodule (B₁, B₂) mit mechanisch gleichen, jedoch elektrisch unterschiedlich gepolten Steckverbindern (S₁, S₂) zum Anschließen eines damit anzusteuernden Leuchtmittelmoduls (L₁, L₂, L₃) ausgestattet sind und welche Leuchtmittelmodule (L₁, L₂, L₃) mit mit den Steckverbindern (S₁, S₂) der Betriebsmodule (B₁, B₂) mechanisch in Eingriff stellbaren, komplementären Steckverbindern (S_{E}) ausgerüstet sind, wobei die Polung der elektrischen Kontakte des eingangsseitigen Steckverbinders (S_{E}) jedes Leuchtmittelmoduls (L₁, L₂, L₃) zum Anschließen desselben an ein Betriebsmodul (B₁, B₂) entsprechend der Polung desjenigen Betriebsmoduls (B₁, B₂) vorgesehen ist, mit dem dieses Leuchtmittelmodul (L₁, L₂, L₃) anzusteuern ist, und wobei jedes Leuchtmittelmodul (L₁, L₂, L₃) mit einer Schutzschaltung (1, 1.1, 2, 2.1) zum Verhindern einer Beschädigung oder Zerstörung desselben bei einem falschpoligen Anschluss ausgerüstet ist.

2. Beleuchtungsmodulsystem nach Anspruch 1, **dadurch gekennzeichnet, dass** die Leuchtmittelmodule (L₁, L₂, L₃) ausgelegt sind, bei nicht bestimmungsgemäßer Anschlusspolung ein Falschpolungssignal zu geben.

3. Beleuchtungsmodulsystem nach Anspruch 2, **dadurch gekennzeichnet, dass** das Falschpolungssignal ein Nicht-Leuchten des Leuchtmittelmoduls ist.

4. Beleuchtungsmodulsystem nach Anspruch 1 oder 2, **dadurch gekennzeichnet, dass** die Leuchtmittelmodule (L₁, L₂, L₃) neben einem eingangsseitigen Steckverbinder (S_{E}) zum Anschließen desselben an ein Betriebsmodul (B₁, B₂) über einen ausgangsseitigen Steckverbinder (S_{A}) verfügen, der demjenigen des Betriebsmoduls (B₁, B₂) entspricht und der diejenige elektrische Polung aufweist, die das zum Betreiben dieses Leuchtmittelmoduls (L₁, L₂, L₃) vorgesehene Betriebsmodul (B₁, B₂) in seinem Steckverbinder hat.

5. Beleuchtungsmodulsystem nach Anspruch 4, **dadurch gekennzeichnet, dass** dem Beleuchtungsmodulsystem Kurzschlussstecker (3) zum Anschließen an einen nicht benutzten ausgangsseitigen Steckverbinder (S_{A}) eines Leuchtmittelmoduls (L₁, L₂, L₃) zugehörig sind.

6. Beleuchtungsmodulsystem nach einem der Ansprüche 1 bis 5, **dadurch gekennzeichnet, dass** die Leuchtmittelmodule (L₁, L₂, L₃) LED-Module sind und die jeweilige Schutzschaltung (1, 1.1, 2, 2.1) jeweils durch wenigstens eine Freilaufdiode realisiert ist.

7. Beleuchtungsmodulsystem nach einem der Ansprüche 1 bis 6, **dadurch gekennzeichnet, dass** zumindest ein Typ der Leuchtmittelmodule (L₁) des Beleuchtungsmodulsystems über zumindest zwei Lichtquellen unterschiedlicher Farbe und/oder Farbtemperatur verfügen und damit zumindest zweikanalig ausgelegt ist, deren Eingänge in einem eingangsseitigen Steckverbinder (S_{E}) zum Anschließen dieses Leuchtmittelmoduls (L₁) an einen ausgangsseitigen Steckverbinder (S₁), etwa eines Betriebsmoduls (B₁) zusammengefasst sind, und dass das Betriebsmodul (B₁) zum Antreiben eines solchen Leuchtmittelmoduls (L₁) über jeweils einen Treiber (D₁, D₂) für jeden Kanal des Leuchtmittelmoduls (L₁) aufweist.

8. Beleuchtungsmodulsystem nach einem der Ansprüche 1 bis 6, **dadurch gekennzeichnet, dass** zumindest ein Typ der Leuchtmittelmodule (L₂) des Beleuchtungsmodulsystems über zumindest zwei Lichtquellen unterschiedlicher Farbe und/oder Farbtemperatur verfügen und damit zumindest zweikanalig ausgelegt ist, deren Eingänge in einem eingangsseitigen Steckverbinder (S_{E}) zum Anschließen dieses Leuchtmittelmoduls (L₂) an einen ausgangsseitigen Steckverbinder (S_{A}), etwa eines Betriebsmoduls (B₂) zusammengefasst sind, und dass das Betriebsmodul (B₂) zum Ansteuern eines solchen Leuchtmittelmoduls (L₂) einen gemeinsamen Treiber (D₃) für die Kanäle des Leuchtmittelmoduls (L₂) aufweist.

9. Beleuchtungsmodulsystem nach Anspruch 8, **dadurch gekennzeichnet, dass** das Betriebsmodul (B₂) gemäß einem industriellen Standard arbeitend ausgelegt ist.

10. Beleuchtungsmodulsystem nach einem der Ansprüche 1 bis 9, **dadurch gekennzeichnet, dass** zumindest eines der Betriebsmodule ausgelegt ist in zwei unterschiedlichen Leistungsstufen betrieben werden zu können und dass eine Kodierung der Ausgangsleistung durch die Polung der diesbezüglichen Kontakte in dem ausgangsseitigen Steckverbinder des Betriebsmoduls vorgesehen ist und dass dem Beleuchtungsmodulsystem Leuchtmittelmodule mit unterschiedlicher Leistung zugeordnet sind, wobei die Polung der elektrischen Kontakte in den eingangsseitigen Steckverbindern an die ausgangsleistungsbezogene Kodierung des mit unterschiedlicher Leistung betreibbaren Betriebsmoduls angepasst ist.

11. Leuchte, aufgebaut aus Modulen des Beleuchtungsmodulsystems nach einem der Ansprüche 1 bis 10, **dadurch gekennzeichnet, dass** die Leuchte ein netzspannungsgespeistes Betriebsmodul (B₁, B₂) aufweist und dass an seinen ausgangsseitigen Steckverbinder S₁, S₂) ein gleichstrombetriebenes, zweikanaliges Leuchtmittelmodul (L₁, L₂) angeschlossen ist, welches Leuchtmittelmodul (L₁, L₂) über einen ausgangsseitigen Steckverbinder (S_{A}) verfügt, in den ein Kurzschlussstecker (3) zum Verbinden des Plus-Pols mit dem Minus-Pol in jedem Kanal eingesteckt ist.

12. Leuchte nach Anspruch 11, **dadurch gekennzeichnet, dass** mehrere gleichartige Leuchtmittelmodule (L₁, L₂) hintereinander geschaltet sind, wobei der eingangsseitige Steckverbinder (S_{E}) des bzw. jedes zweiten Leuchtmittelmoduls (L₁, L₂) an den ausgangsseitigen Steckverbinder (S_{A}) des vorgeschalteten Leuchtmittelmoduls (L₁, L₂) angeschlossen ist.

13. Leuchte nach Anspruch 12, **dadurch gekennzeichnet, dass** zwischen zumindest zwei Leuchtmittelmodulen (L₁, L₂) zur Vergrößerung des physischen Abstandes derselben ein Verlängerungsstück (4) angeordnet ist.

14. Leuchte nach einem der Ansprüche 11 bis 13, **dadurch gekennzeichnet, dass** das Betriebsmodul (B₁) über jeweils einen Treiber für jeden Kanal verfügt und dass zwischen zwei hintereinander geschalteten Leuchtmittelmodulen (L₃) ein Kanalwender (5) eingeschaltet ist, durch den sein eingangsseitig erster Kanal ausgangsseitig auf den zweiten Kanal und sein eingangsseitig zweiter Kanal ausgangsseitig auf den ersten Kanal gelegt ist.

## Claims

1. Modular lighting system with at least two differently working operating modules (B₁, B₂), wherein each operating module (B₁, B₂) serves to control a differently designed luminaire module (L₁, L₂, L₃), and with at least two luminaire modules (L₁, L₂, L₃) to be controlled differently, to be operated with direct current, which differently working operating modules (B₁, B₂) are equipped with mechanically equal, but electrically differently poled plug connectors (S₁, S₂) to connect a luminaire module (L₁, L₂, L₃) to be controlled by the same, and which luminaire modules (L₁, L₂, L₃) are equipped with the complementary plug connectors (S_{E}) to be connected mechanically with the plug connectors (S₁, S₂) of the operating modules (B₁, B₂), wherein the polarity of the electric contacts of the input sided plug connector (S_{E}) of each luminaire module (L₁, L₂, L₃) is provided for connection of the same to an operating module (B₁, B₂), corresponding to the polarity of the operating module (B₁, B₂) by which this luminaire module (L₁, L₂, L₃) is to be controlled, and wherein each luminaire module (L₁, L₂, L₃) is equipped with a protective switching (1, 1.1, 2, 2.1) to avoid damage or destruction of the same in case of a connection with wrong polarity.

2. Modular lighting system in accordance with Claim 1, **characterized by the fact** that the luminaire modules (L₁, L₂, L₃) are designed to send a wrong-polarity signal in case of non-intended connection polarity.

3. Modular lighting system in accordance with Claim 2, **characterized by the fact** that the wrong-polarity signal is a non-lighting of the luminaire module.

4. Modular lighting system in accordance with Claim 1 or 2, **characterized by the fact** that the luminaire modules (L₁, L₂, L₃), in addition to an input sided plug connector (S_{E}) for connection of the same to an operating module (B₁, B₂), provide an output sided plug connector (S_{A}) corresponding to the plug connector of the operating module (B₁, B₂) and providing the same electric polarity as the plug connector of the operating module (B₁, B₂) for operation of this luminaire module (L₁, L₂, L₃).

5. Modular lighting system in accordance with Claim 4, **characterized by the fact** that the modular lighting system has got short-circuit plugs (3) for connection to a non-used output sided plug connector (S_{A}) of a luminaire module (L₁, L₂, L₃).

6. Modular lighting system in accordance with any of Claims 1 to 5, **characterized by the fact** that the luminaire modules (L₁, L₂, L₃) are LED modules and that the relevant protective switching (1, 1.1, 2, 2.1) is realized by at least one free-wheeling diode each.

7. Modular lighting system in accordance with any of Claims 1 to 6, **characterized by the fact** that at least one type of the luminaire modules (L₁) of the modular lighting system provides at least two light sources of different colour and/or colour temperature and thus has at least two channels whose inputs are combined in an input sided plug connector (S_{E}) for connection of this luminaire module (L₁) to an output sided plug connector (S₁), like for instance an operating module (B₁), and that the operating module (B₁), to drive such a luminaire module (L₁), provides one driver each (D₁, D₂) for each channel of the luminaire module (L₁).

8. Modular lighting system in accordance with any of Claims 1 to 6, **characterized by the fact** that at least one type of the luminaire modules (L₂) of the modular lighting system provides at least two light sources of different colour and/or colour temperature and thus has at least two channels, whose inputs are combined in an input sided plug connector (S_{E}) for connection of this luminaire module (L₂) at an output sided plug connector (S_{A}), like for instance an operating module (B₂), and that the operating module (B₂), for driving such a luminaire module (L₂) provides one common driver (D₃) for the channels of the luminaire module (L₂).

9. Modular lighting system in accordance with Claim 8, **characterized by the fact** that the operating module (B₂) is designed to work according to an industrial standard.

10. Modular lighting system in accordance with any of Claims 1 to 9, **characterized by the fact** that at least one of the operating modules is designed to be operated in two different capacity levels and that a coding of the output capacity is provided by the polarity of the relevant contacts in the output sided plug connector of the operating module and that luminaire modules of different capacity are assigned to the modular luminaire system, wherein the polarity of the electric contacts in the input sided plug connectors is adapted to the output power related coding of the operating module to be operated with varying capacity.

11. Luminaire, built up of modules of the modular lighting system in accordance with any of Claims 1 to 10, **characterized by the fact** that the luminaire provides a mains-powered operating module (B₁, B₂) and that at its output sided plug connector (S₁, S₂) a DC-operated, two-channel luminaire module (L₁, L₂) is connected, which luminaire module (L₁, L₂) has got an output sided plug connector (S_{A}) in which a short-circuit plug (3) is plugged-in for connection of the positive pole with the negative pole in each channel.

12. Luminaire in accordance with Claim 11, **characterized by the fact** that several similar luminaire modules (L₁, L₂) are switched in series, wherein the input sided plug connector (S_{E}) of the luminaire module resp. of each second luminaire module (L₁, L₂) is connected to the output sided plug connector (S_{A}) of the upstream luminaire module (L₁, L₂).

13. Luminaire in accordance with Claim 12, **characterized by the fact** that between at least two luminaire modules (L₁, L₂) a spacer (4) is provided to widen the physical gap between the same.

14. Luminaire in accordance with any of Claims 11 to 13, **characterized by the fact** that the operating module (B₁) provides one driver each for each channel and that between two luminaire modules (L₃) switched in series there is a channel converter (5), by which its first channel on the input side is laid on the second channel on the output side and its second channel on the input side is laid on the first channel on the output side.

## Revendications

1. Système de module d'éclairage comportant au moins deux modules de service (B₁, B₂) travaillant différemment, chaque module de service (B₁, B₂) servant à la commande d'un module d'ampoule (L₁, L₂, L₃) de conception différente, et comportant aux moins deux modules d'ampoules (L₁, L₂, L₃), de commande diverse, fonctionnant sur courant continu, lesquels modules de service (B₁, B₂) travaillant différemment sont équipés de connecteurs de raccordement (S₁, S₂) mécaniquement identiques, mais de polarité électrique différente, permettant le raccordement d'un module d'ampoule (L₁, L₂, L₃) devant être ainsi commandé, et lesquels modules d'ampoules (L₁, L₂, L₃) sont équipés de connecteurs de raccordement (S_{E}) complémentaires des connecteurs de raccordement (S₁, S₂) des modules de service (B₁, B₂) et pouvant être engagés mécaniquement dans ces connecteurs, la polarité des contacts électriques du connecteur de raccordement (S_{E}) de chaque module d'ampoule (L₁, L₂, L₃), connecteur situé du côté de l'entrée, étant prévu pour le raccordement de ce dernier à un module de service (B₁, B₂) conformément à la polarité du module de service (B₁, B₂) correspondant par lequel ce module d'ampoule (L₁, L₂, L₃) doit être commandé, et chaque module d'ampoule (L₁, L₂, L₃) étant équipé d'une commutation de protection (1, 1.1, 2, 2.1) empêchant un endommagement ou une destruction de ce dernier en cas de raccordement de polarité erronée.

2. Système de module d'éclairage selon la revendication 1, **caractérisé en ce que** les modules d'ampoules (L₁, L₂, L₃) sont conçus de telle sorte qu'ils émettent un signal indiquant une polarité erronée en cas de polarité de raccordement non conforme à la polarité prévue.

3. Système de module d'éclairage selon la revendication 2, **caractérisé en ce que** le signal indiquant une polarité erronée est le fait que le module d'ampoule ne s'allume pas.

4. Système de module d'éclairage selon la revendication 1 ou 2, **caractérisé en ce que** les modules d'ampoules (L₁, L₂, L₃) disposent, outre d'un connecteur de raccordement (S_{E}), situé du côté de l'entrée, permettant de raccorder celui-ci à un module de service (B₁, B₂), d'un connecteur de raccordement (S_{A}), situé du côté de la sortie, correspondant à celui du module de service (B₁, B₂) et présentant la polarité électrique que le module de service (B₁, B₂) prévu pour le fonctionnement de ce module d'ampoule (L₁, L₂, L₃) a dans son connecteur de raccordement.

5. Système de module d'éclairage selon la revendication 4, **caractérisé en ce que** des fiches de court-circuit (3) pour le raccordement à un connecteur de raccordement (S_{A}) non utilisé situé du côté de la sortie d'un module d'ampoule (L₁, L₂, L₃) sont associées au système de module d'éclairage

6. Système de module d'éclairage selon l'une des revendications 1 à 5, **caractérisé en ce que** les modules d'ampoules (L₁, L₂, L₃) sont des modules LED, et la commutation de sécurité correspondante (1, 1.1, 2, 2.1) est réalisée respectivement par au moins une diode de roue libre.

7. Système de module d'éclairage selon l'une des revendications 1 à 6, **caractérisé en ce que** au moins un type de module d'ampoules (L₁) du système de module d'éclairage dispose d'au moins deux sources de lumière de couleur différente et/ou température de couleur différente, et est donc ainsi conçu avec au moins deux canaux, dont les entrées sont réunies dans un connecteur de raccordement (S_{E}), situé du côté de l'entrée, pour le raccordement de ce module d'ampoule (L₁) à un connecteur de raccordement (S₁), situé du côté de la sortie, par exemple d'un module de service (B₁), et à ce que le module de service (B₁) présente pour le pilotage d'un tel d'un module d'ampoule (L₁) respectivement un élément pilote (D₁, D₂) pour chaque canal du module d'ampoule (L₁).

8. Système de module d'éclairage selon l'une des revendications 1 à 6, **caractérisé en ce que** au moins un type de module d'ampoules (L₂) du système de module d'éclairage dispose d'au moins deux sources de lumière de couleur différente et/ou température de couleur différente est donc ainsi conçu avec au moins deux canaux, dont les entrées sont réunies dans un connecteur de raccordement (S_{E}), situé du côté de l'entrée, pour le raccordement de ce module d'ampoule (L₂) à un connecteur de raccordement (S_{A}), situé du côté de la sortie, par exemple d'un module de service (B₂), et à ce que le module de service (B₂) présente pour la commande d'un tel d'un module d'ampoule (L₂) un élément pilote (D₃) commun pour les canaux du module d'ampoule (L₂).

9. Système de module d'éclairage selon la revendication 8, **caractérisé en ce que** le module de service (B₂) est conçu de telle sorte qu'il travaille conformément à un standard industriel.

10. Système de module d'éclairage selon l'une des revendications 1 à 9, **caractérisé en ce que** au moins un des modules de service est conçu de sorte à pouvoir être utilisé dans deux niveaux de puissance différents, et **en ce qu'**un codage de la puissance de sortie par la polarité des contacts correspondants dans le connecteur de raccordement, situé du côté de la sortie, du module de service est prévu, et **en ce que** des modules d'ampoules de puissance différente sont associés au système de module d'éclairage, la polarité des contacts électriques dans les connecteurs de raccordement situés du côté de l'entrée étant adaptée au codage, rapporté à la puissance de sortie, du module de service pouvant être utilisé avec des puissances diverses.

11. Lampe constituée de modules du système de module d'éclairage selon l'une des revendications 1 à 10, **caractérisée en ce que** la lampe présente un module de service (B₁, B₂) alimenté sur secteur et **en ce que** un module d'ampoule (L₁, L₂) à deux canaux fonctionnant sur courant continu est raccordé à son connecteur de raccordement (S₁, S₂) situé du côté de la sortie, lequel module d'ampoule (L₁, L₂) dispose d'un connecteur de raccordement (S_{A}) situé du côté de la sortie, dans lequel est enfichée dans chaque canal une fiche de court-circuit (3) pour relier le pôle positif et le pôle négatif.

12. Lampe selon la revendication 11, **caractérisée en ce que** plusieurs modules d'ampoules (L₁, L₂) de même type sont placés en série, le connecteur de raccordement (S_{E}), situé du côté de l'entrée, du second module d'ampoule ou de chaque second module d'ampoule (L₁, L₂) étant raccordé au connecteur de raccordement (S_{A}), situé du côté de la sortie, du module d'ampoule situé en amont (L₁, L₂).

13. Lampe selon la revendication 12, **caractérisée en ce que** une rallonge (4) est placée entre au moins deux modules d'ampoules (L₁, L₂) pour agrandir l'écart physique entre eux.

14. Lampe selon l'une des revendications 11 à 13, **caractérisée en ce que** le module de service (B₁) dispose respectivement d'un élément pilote pour chaque canal et **en ce que** un commutateur de canal (5) est intercalé entre deux modules d'ampoules (L₃) placés en série, commutateur par lequel son premier canal, du côté de l'entrée, est mis du côté de la sortie sur le deuxième canal et son deuxième canal, du côté de l'entrée, est mis sur le premier canal du côté de la sortie.
